# EUROPÄISCHE PATENTANMELDUNG

(11) **EP 1 403 423 A1**
(43) Veröffentlichungstag der Anmeldung: **31.03.2004**
(21) Anmeldenummer: 03102711.3
(22) Anmeldetag: 05.09.2003
(51) Int. Cl.: D21F 1/02

(54) **Stoffauflauf mit Drallerzeuger**

(30) Priorität: 27.09.2002 DE 10245157
(71) Anmelder: Voith Paper Patent GmbH, 89522 Heidenheim (DE)
(72) Erfinder: Ruf, Wolfgang, 89542, Herbrechtingen (DE); Prössl, Jürgen, 88263, Horgenzell (DE); Schwaner, Mathias, 88212, Ravensburg (DE); Henssler, Joachim, 88213, Ravensburg (DE); Wischmann, Ralf, 88368, Bergatreute (DE)

(57) **Zusammenfassung**

Ein Stoffauflauf (12) mit einem Turbulenzerzeuger (16) und einer Düse (20) umfasst eine Drall erzeugende Einrichtung (14,28,32,54) zur Einleitung von eine sich quer zur Maschinenlaufrichtung erstreckende Strömungskomponente aufweisenden Drehströmungen in die Faserstoffsuspension innerhalb des Düsenraumes (10).

## Beschreibung

Die Erfindung betrifft einen Stoffauflauf mit einem Turbulenzerzeuger und einer Düse.

Ein solcher Stoffauflauf dient der Erzeugung eines maschinenbreiten Suspensionsstrahls in einer der Herstellung einer Materialbahn dienenden Maschine. Bei der aus der Suspension gebildeten Materialbahn kann es sich insbesondere um eine Papier- oder Kartonbahn handeln. Ein entsprechender Stoffauflauf ist beispielsweise in den Druckschriften EP 0 211 607 A2 und DE 43 29 810 A1 beschrieben.

Die Düsenräume der Stoffaufläufe können u. a. beispielsweise durch Lamellen unterteilt sein. Die derzeit eingesetzten Lamellen sind im Wesentlichen als ebene Platten ausgeführt.

Die Qualität des Papiers bzw. Kartons wird maßgeblich von Relativbewegungen zwischen der Faserstoffsuspension und dem bzw. den Sieben beeinflusst. So verbessern sich die Formation und der Burstdruck mit zunehmender Differenz zwischen Strahl- und Siebgeschwindigkeit (| v| = |v_{Strahl}― v_{Sieb}|) bis zu einem Optimum. Andere Kennwerte wie z.B. SCT_{quer} besitzen ihr Maximum etwa bei v = 0 m/min. Dies gilt unabhängig vom jeweiligen Formerkonzept.

Bei Papiermaschinen für graphische Papiere werden teilweise Schüttelböcke eingesetzt, um durch zusätzliche Scherbeanspruchung die Formation zu verbessern. Dies bringt nun aber den Nachteil mit sich, dass sich die Formation mit der zweifachen Schüttelfrequenz periodisch ändert. Beträgt die Schüttelfrequenz f beispielsweise 300 1/min und die Maschinengeschwindigkeit v beispielsweise 900 m/min, so bewegt sich das Sieb zwischen maximaler und minimaler Querbeschleunigung um 0,75 m weiter.

Der Erfindung liegt die Aufgabe zugrunde, einen Stoffauflauf der eingangs genannten Art zu schaffen, mit dem Eigenschaften der erzeugten Faserstoffbahn, insbesondere Papier oder Karton, die eine verstärkte Faserausrichtung in Maschinenquerrichtung benötigen, verbessert werden können, ohne dabei die Eigenschaften spürbar zu beeinträchtigen, die von einer stärkeren Scherbeanspruchung der Faserstoffsuspension während der Blattbildung profitieren.

Diese Aufgabe wird nach der Erfindung gelöst durch eine Drall erzeugende Einrichtung zur Einleitung von eine sich quer zur Maschinenlaufrichtung erstreckende Strömungskomponente aufweisenden Drehströmungen in die Faserstoffsuspension innerhalb des Düsenraumes.

Aufgrund dieser Ausbildung werden quer zur Maschinenlaufrichtung weisende Strömungskomponenten in der Faserstoffsuspension erzeugt, wodurch eine erhöhte Faserausrichtung in Maschinenquerrichtung erreicht wird. Durch die Querströmungen in der Faserstoffsuspension relativ zu dem bzw. den Sieben erhöhen sich die Querfestigkeiten. So setzen diese Querströmungen die Faserstoffsuspension zusätzlichen Scherbeanspruchungen aus, die vorhandene Faserflocken aufreißen und eine stärkere Faserausrichtung in Maschinenquerrichtung bewirken.

Bei einer bevorzugten praktischen Ausführungsform des erfindungsgemäßen Stoffauflaufs ist die Drall erzeugende Einrichtung so eingebaut und/oder ausgeführt, dass sich für die Faserstoffsuspension innerhalb des Düsenraumes keine Staustelle ergibt.

Die Drall erzeugende Einrichtung kann also insbesondere so eingebaut und/oder ausgeführt sein, dass Staupunkte, an denen es zu einer An- oder Ablagerung von Fasern, Füllstoff, Feinstoff, Schmutz und/oder dergleichen kommen kann, vermieden werden.

Die Drall erzeugende Einrichtung kann insbesondere wenigstens eine Lamelle und/oder wenigstens ein insbesondere festes Trennelement umfassen, die bzw. das zumindest bereichsweise der Drallerzeugung dient.

Dabei ist die Lamelle bzw. das Trennelement vorzugsweise zwischen Turbulenzkanalzeilen und/oder-spalten des Turbulenzerzeugers angeordnet. Staupunkte, an denen es zu einer An- bzw. Ablagerung von Fasern, Füllstoff, Feinstoff, Schmutz- und/oder dergleichen kommen kann, werden somit wieder vermieden.

Demgegenüber weisen die in der EP 0 211 607 A2 beschriebenen Ausführungen Staupunkte auf, die die Gefahr einer Anlagerung von Schmutz bzw. einer Bildung von Stoffbatzen mit sich bringen. Bei diesen bekannten Stoffaufläufen erfolgt die Befestigung der Drall erzeugenden Einbauten entweder an den Seitenwänden des Stoffauflaufs oder mittels Laschen in den Rohren des Strömungsgitters. Überdies werden in dieser Druckschrift Abstandshalter beschrieben, die ebenfalls wieder Staupunkte und überdies bei einer Befestigung an den Seitenwänden eventuell auch Probleme im Hinblick auf eventuelle Verformungen durch thermisch bedingte Längenänderungen mit sich bringen.
Die Lamelle bzw. das Trennelement können sich insbesondere ausgehend vom Turbulenzerzeuger in den Düsenraum erstrecken. Die Anzahl von Lamellen bzw. Trennelementen kann zum Beispiel in Abhängigkeit von der Anzahl von Turbulenzkanalzeilen und/oder -spalten des Turbulenzerzeugers gewählt sein.

Eine bevorzugte praktische Ausführungsform des erfindungsgemäßen Stoffauflaufs zeichnet sich dadurch aus, dass die Lamelle bzw. das Trennelement an ihrem bzw. seinem in Durchflussrichtung betrachtet hinteren Rand mit Einschnitten versehen ist und die dadurch entstandenen Lamellen- bzw. Trennelementenden der Drallerzeugung dienen.

Dabei können die Lamellen- bzw. Trennelementenden insbesondere unter Ausbildung von Drallschaufeln geschränkt sein.

Grundsätzlich ist jedoch auch eine solche Ausführung denkbar, bei der die Lamelle bzw. das Trennelement mit angesetzten und/oder aufgesetzten Drallschaufeln versehen ist.

Die Drallschaufeln können beispielsweise in die gleiche Richtung beschränkt sein.

Grundsätzlich ist jedoch auch eine solche Ausführung denkbar, bei der die Drallschaufeln zumindest teilweise in unterschiedliche Richtungen geschränkt sind. Dabei können die Drallschaufeln beispielsweise alternierend gegensinnig geschränkt sein.

Sind mehrere Lamellen und/oder mehrere Trennelemente vorgesehen, so können lediglich ein Teil der Lamellen bzw. Trennelemente oder alle Lamellen bzw. alle Trennelemente der Drallerzeugung dienen.

Der Winkel, über den eine jeweilige Drallschaufel gegenüber dem nicht geschränkten Lamellen- bzw. Trennelementteil geschränkt ist, liegt vorteilhafterweise in einem Bereich von 0° bis zu einem Mehrfachen von 360° (mehrere ganze Umdrehungen) und vorzugsweise in einem Bereich von 30° bis zu einem Fünffachen von 360° (fünf ganze Umdrehungen).

Die Steigung einer jeweiligen Drallschaufel kann in Maschinenlaufrichtung variieren. Dabei kann die Steigung einer jeweiligen Drallschaufel in Maschinenlaufrichtung beispielsweise stetig zunehmen.

Die Steigung und/oder die in Maschinenlaufrichtung gemessene Länge einer jeweiligen Drallschaufel kann insbesondere in Abhängigkeit von der jeweils gewünschten Intensität der Drehströmung gewählt sein.

Gemäß einer weiteren vorteilhaften Ausführungsform des erfindungsgemäßen Stoffauflaufs ist die Lamelle bzw. das Trennelement mit wenigstens einem nicht geschränkten Drall erzeugenden Leitelement versehen.

Die Teilung der Drallschaufeln bzw. Drall erzeugenden Leitelemente ist vorzugsweise in Abhängigkeit von der Teilung der Turbulenzkanäle des Turbulenzerzeugers gewählt. Dabei kann die Teilung der Drallschaufeln bzw. Drall erzeugenden Leitelemente insbesondere einem ganzzahligen Vielfachen oder einem ganzzahligen Bruch, z. B.... 3, 2, 1, 1/2, 1/3, 1/4, ..., der Teilung der Turbulenzkanäle des Turbulenzerzeugers entsprechen. Dabei kann die Teilung der Drallschaufeln bzw. Drall erzeugenden Leitelemente beispielsweise auch gleich der Teilung der Turbulenzkanäle des Turbulenzerzeugers sein.

Die Drallschaufeln bzw. Drall erzeugenden Leitelemente können, in Maschinenlaufrichtung betrachtet, mit den Turbulenzkanälen des Turbulenzerzeugers fluchten. Grundsätzlich ist jedoch auch eine solche Ausführung denkbar, bei der die Drallschaufeln bzw. Drall erzeugenden Leitelemente in Querrichtung betrachtet gegenüber den Turbulenzkanälen des Turbulenzerzeugers versetzt sind. Dabei kann der Versatz beispielsweise der halben Teilung entsprechen.

Die Teilung der Drallschaufeln bzw. Drall erzeugenden Leitelemente kann grundsätzlich jedoch auch unabhängig von der Teilung der Turbulenzkanäle des Turbulenzerzeugers gewählt sein.

Bei einer weiteren bevorzugten praktischen Ausführungsform des erfindungsgemäßen Stoffauflaufs sind die Drallschaufeln bzw. Drall erzeugenden Leitelemente derart unterschiedlich ausgeführt, dass sich für diese unterschiedliche Eigenfrequenzen ergeben, so dass Schwingungen gedämpft werden. Die Drallschaufeln bzw. Drall erzeugenden Leitelemente können zumindest teilweise auch aus schwingungsdämpfendem Material bestehen.

Von Vorteil ist insbesondere auch, wenn eine jeweilige Lamelle bzw. ein jeweiliges Trennelement so ausgeführt ist, dass durch die Drallschaufeln bzw. die Drall erzeugenden Leitelemente eingeleitete Kräfte aufgenommen und an haltende Elemente des Stoffauflaufs, wie z.B. den Turbulenzerzeuger, eine den Düsenraum begrenzende Seitenwand, eine separate Abstützung und/oder dergleichen, abgegeben werden.

Der Stoffauflauf kann grundsätzlich als Einschicht-Stoffauflauf oder auch als Mehrschicht-Stoffauflauf ausgeführt sein.

Die Anzahl der im Stoffauflauf eingesetzten Lamellen hängt von der Anzahl der Turbulenzkanalzeilen des Turbulenzerzeugers oder-blocks ab.

Die seitlichen Ränder einer jeweiligen Lamelle können einen jeweiligen Abstand zur betreffenden Düsenseitenwand aufweisen. Dabei ist beispielsweise auch eine Unsymmetrie bezüglich der Führerseite und der Triebseite denkbar.

Die Lamellenenden können eine beliebige Spitzenkontur, z. B. jede beliebige herkömmliche Spitzenkontur, aufweisen. Es sind beliebige Lamellenaufhängungen und insbesondere beliebige herkömmliche Lamellenaufhängungen denkbar. Auch im übrigen ist eine Kombination der erfindungsgemäßen Lamellenausführung mit den bisher üblichen Lamellenausführungen, z.B. Gelenk innerhalb der Lamelle usw., denkbar.

Die Erfindung wird im folgenden anhand von Ausführungsbeispielen unter Bezugnahme auf die Zeichnung näher beschrieben; in dieser zeigen:
- Figur 1: eine schematische Draufsicht eines Teils einer im Düsenraum eines Stoffauflaufs angeordneten, bereichsweise der Drallerzeugung dienenden Lamelle,
- Figur 2: beispielhafte Formen der Drallschaufeln, wobei jeweils die Drallschaufelform vor dem Schränken dargestellt ist,
- Figur 3: eine schematische perspektivische Darstellung einer weiteren Ausführungsform einer der Drallerzeugung dienenden Lamelle,
- Figur 4: eine schematische Darstellung einer weiteren Ausführungsform einer Lamelle mit angesetzten und/oder aufgesetzten Drallschaufeln,
- Figur 5: eine schematische Vorderansicht einer weiteren Ausführungsform einer Lamelle mit nicht geschränkten Drall erzeugenden Leitelementen,
- Figur 6: eine schematische Seitenansicht eines nicht geschränkten Drall erzeugenden Leitelements der Ausführung gemäß Fig. 5 und
- Figur 7: eine schematische geschnittene Teildarstellung eines Mehrschicht-Stoffauflaufs mit der Drallerzeugung dienenden Lamellen.

Figur 1 zeigt in schematischer Draufsicht einen Teil einer im Düsenraum 10 eines Stoffauflaufs 12 angeordneten, bereichsweise der Drallerzeugung dienenden Lamelle 14.

Die Lamelle 14 erstreckt sich ausgehend vom letzten Turbulenzblock eines Turbulenzerzeugers 16 des Stoffauflaufs 12 in den Düsenraum 10, der seitlich durch Düsenwände 18 begrenzt ist, von denen in der Fig. 1 lediglich eine zu erkennen ist. Im Bereich des Austrittsspaltes der betreffenden Düse 20 dieses Stoffauflaufs 12 ist eine Blende 22 vorgesehen.

In dieser Fig. 1 sind bestimmte Größen mit den folgenden Abkürzungen bezeichnet:
- L₀ =: Düsenlänge
- L₁ =: Lamellenlänge
- I₂ =: Länge des Lamellengrundkörpers
- I₃ =: ungeschränkte Länge der Drallschaufel
- I₄ =: geschränkte Länge der Drallschaufel
- B₀ =: lichte Kastenweite des Stoffauflaufs
- bₛ =: Randspalt zwischen Düsenwand und Lamelle
- bᵣₐ =: Randabstand eines jeweiligen äußeren Lamellenendes zur betreffenden seitlichen Düsenwand, wobei beispielsweise auch eine Unsymmetrie zwischen der Führerseite und der Triebseite möglich ist
- b_{L} =: Lamellenbreite
- b₁ =: Breite der Drallschaufel an der Wurzel
- b₂ =: gegenseitiger Abstand der Drallschaufeln

Die Strömungsrichtung der Faserstoffsuspension ist mit "S" angegeben. Sie entspricht der Maschinenlaufrichtung L.

Der Stoffauflauf 12 umfasst eine Drall erzeugende Einrichtung, hier wenigstens eine zumindest bereichsweise der Drallerzeugung dienende Lamelle 14, zur Einleitung von eine sich quer zur Maschinenlaufrichtung L erstreckende Strömungskomponente aufweisenden Drehströmungen in die Faserstoffsuspension innerhalb des Düsenraumes 10.

Die Drall erzeugende Lamelle 14 ist an ihrem in Durchflussrichtung L betrachtet hinteren Rand mit Einschnitten 24 versehen, wodurch sich eine Mehrzahl von Lamellenenden 26 ergibt, die im vorliegenden Fall zur Drallerzeugung jeweils zumindest bereichsweise unter Ausbildung von Drallschaufeln 28 geschränkt sind. Mit "I₄" ist in der Figur 1 also die Länge einer jeweiligen Drallschaufel 28 angegeben.

Die Lamellenenden 26 können beispielsweise alle in die gleiche Richtung oder alternierend gegenseitig geschränkt sein. Sind mehrere Lamellen 14 in den Stoffauflauf 12 eingebaut, so können alle, ein Teil davon oder auch nur eine in der angegebenen Weise zur Drallerzeugung ausgeführt sein.

Die zuvor angegebenen Größen können beispielsweise die folgenden Werte besitzen:
L₀ (Düsenlänge) =300 bis 1200 mm, vorzugsweise 400 bis 1000 mm
l₁ (Lamellenlänge)= von einem Wert nahe 0 bis zum 1,2-fachen der Düsenlänge L₀, wobei im Fall L₁ > L₀ vorzugsweise aufgesetzte Drallelemente oder-schaufeln im Düsenraum vorgesehen sein können (siehe weiter unten)
l₂ (Länge Lamellengrundkörper) = 0,01 bis 0,95 · L₀, vorzugsweise 0,02 bis 0,5 · L₀
l₃ (ungeschränkte Länge der Drallschaufel) = 0,00 bis 0,95 · L₂
l₄ (geschränkte Länge der Drallschaufel) = 1,00 bis 0,05 · L₂
bₛ (Randspalt zwischen Düsenwand und Lamelle) = z.B. 0,5 bis 10 mm
b_{L} (Lamellenbreite): Maximum = entsprechend dem bisher üblichen Wert, Minimum = B₀ - 2 · (b₂ + b₂)
b₁ (Breite der Drallschaufel an der Wurzel) = 3 bis 100 mm, vorzugsweise 5 bis 50 mm
b₂ (Abstand der Drallschaufeln bzw. Drallelemente) = 0 bis b₁
t (Teilung) = 0 bis 100 mm, vorzugsweise 5 bis 50 mm

Figur 2 zeigt beispielhafte Formen der Drallschaufeln 28, wobei jeweils die Drallschaufelform vor dem Schränken dargestellt ist. Unterhalb der jeweiligen Drallschaufelform sind die jeweiligen Schränkrichtungen angedeutet.

Die Lamellenenden 28 können also beispielsweise eine Dreiecksform (vgl. die Figuren 2a, d, e mit einem sich in Maschinenlaufrichtung L zuspitzenden Dreieck (vgl. die Figuren 2a, d) oder einem in Maschinenlaufrichtung L breiter werdenden Dreieck (vgl. Figur 2e), eine Rechteckform (vgl. Figur 2b), die Form eines Kegelstumpfes (vgl. Fig. 2c) oder eine in der Fig. 2f gezeigte Form besitzen, bei der das zunächst allgemein streifenförmige Lamellenende 28 am freien Ende mit einer halbkreisartigen Ausnehmung 30 versehen ist. Gemäß Fig. 2g kann ein jeweiliges Lamellenende 28 an seinem in Maschinenlaufrichtung L hinteren Rand beispielsweise auch gezackt sein.

Wie insbesondere anhand der Figur 2h zu erkennen ist, können die Lamellen 14 beispielsweise auch strukturierte Spitzen aufweisen.

Figur 3 zeigt in schematischer perspektivischer Darstellung eine weitere Ausführungsform einer der Drallerzeugung dienenden Lamelle 14.

In dieser Figur 3 sind bestimmte Größen mit den folgenden Bezeichnungen versehen:
- B₁ =: Breite des nicht geschränkten Lamellenabschnitts
- B₂ =: Breite des freien Endes des geschränkten Bereichs bzw. der Drallschaufel 28
- L₁ =: Länge des nicht geschränkten Lamellenabschnitts
- L₂ =: Länge des geschränkten Bereichs bzw. der Drallschaufel 28
- L₃ =: Länge eines Beruhigungsbereichs

Die Breite B₁ des nicht geschränkten Lamellenabschnitts kann beispielsweise gleich der Teilung der Turbulenzkanäle des Turbulenzerzeugers 16 sein. Zudem kann diese Breite B₁ des nicht geschränkten Lamellenabschnitts beispielsweise gleich, größer oder kleiner als die Breite B₂ des freien Endes des geschränkten Bereichs bzw. der Drallschaufel 28 sein.

Die Länge L₁ des nicht geschränkten Lamellenabschnitts kann ≥ 0 sein. Über die Länge L₂ des geschränkten Bereichs bzw. der Drallschaufel 28 kann die jeweilige Drallstärke vorgegeben werden. Die Länge L₃ des Beruhigungsbereichs ist maßgeblich für die sich einstellende Beruhigung.

Das freie Ende des geschränkten Bereichs bzw. der Drallschaufel 28 kann in einem Abstand zur Blende 22 (vgl. Figur 1) vorgesehen sein.

Die geschränkten Bereihe bzw. Drallschaufeln 28 der Lamelle 14 können in Querrichtung versetzt zu den Turbulenzkanälen des Turbulenzerzeugers 16 sein, wobei der Versatz insbesondere der halben Teilung der Turbulenzkanäle des Turbulenzerzeugers 16 entsprechen kann.

In der Figur 3 sind oben rechts rein beispielhaft verschiedene mögliche Drehrichtungen für die beschränkten Bereiche bzw. Drallschaufeln 28 angegeben, wobei mit "+" jeweils eine Rechtsdrehung und mit "-" jeweils eine Linksdrehung oder umgekehrt gemeint ist.

Figur 4 zeigt in schematischer Darstellung eine andere Ausführungsform einer Lamelle 14, bei der diese Lamelle 14 mit angesetzten und/oder aufgesetzten Drallschaufeln 28' versehen ist.

Im übrigen kann der betreffende Stoffauflauf insbesondere zumindest im Wesentlichen wieder so ausgeführt sein, wie dies im Zusammenhang mit der Figur 1 beschrieben wurde. Das heißt u.a., dass insbesondere auch die an- bzw. aufgesetzte Drallschaufel 28' grundsätzlich beispielsweise zumindest im Wesentlichen wieder so ausgeführt sein kann, wie dies im Zusammenhang mit der Drallschaufel 28 anhand von Figur 1 beispielhaft beschrieben wurde.

Figur 5 zeigt in schematischer Vorderansicht eine weitere Ausführungsform einer Lamelle 14, die im vorliegenden Fall jedoch mit "geraden", d.h. nicht geschränkten Drall erzeugenden Leitelementen 32 versehen ist. Figur 6 zeigt eine schematische Seitenansicht eines nicht geschränkten Drall erzeugenden Leitelements 32 der Ausführung gemäß Figur 5. In den beiden Figuren 5 und 6 ist die Maschinenlaufrichtung jeweils mit "MD", die Querrichtung jeweils mit "CD" und die Vertikalrichtung jeweils mit "VD" angedeutet.

Figur 7 zeigt in schematischer geschnittener Teilansicht einen Mehrschicht-Stoffauflauf 12 mit wenigstens einem Trennelement 34 und mehreren Drall erzeugenden Lamellen 14.

Grundsätzlich kann auch ein jeweiliges Trennelement 34 in der zuvor im Zusammenhang mit den Lamellen beschriebenen Art und Weise als Drall erzeugendes Element ausgeführt bzw. mit Drallschaufeln versehen sein.

### Bezugszeichenliste

- 10: Düsenraum
- 12: Stoffauflauf
- 14: Lamelle
- 16: Turbulenzerzeuger
- 18: Düsenwand
- 20: Düse
- 22: Blende
- 24: Einschnitt
- 26: Lamellenende
- 28: Drallschaufel
- 28': Drallschaufel
- 30: Ausnehmung
- 32: nicht geschränktes Leitelement
- 34: Trennelement

- L: Maschinenlaufrichtung, Durchflussrichtung
- S: Strömungsrichtung

## Patentansprüche

1. Stoffauflauf (12) mit einem Turbulenzerzeuger (16) und einer Düse (20),
**gekennzeichnet durch**
eine Drall erzeugende Einrichtung (14, 28, 32, 34) zur Einleitung von eine sich quer zur Maschinenlaufrichtung (L) erstreckende Strömungskomponente aufweisenden Drehströmungen in die Faserstoffsuspension innerhalb des Düsenraumes (10).

2. Stoffauflauf nach Anspruch 1,
**dadurch gekennzeichnet,**
**dass** die Drall erzeugende Einrichtung (14, 28, 32, 34) so eingebaut und/oder ausgeführt ist, dass sich für die Faserstoffsuspension innerhalb des Düsenraumes (10) keine Staustelle ergibt.

3. Stoffauflauf nach Anspruch 1 oder 2,
**dadurch gekennzeichnet,**
**dass** die Drall erzeugende Einrichtung wenigstens eine Lamelle (14) und/oder wenigstens ein insbesondere festes Trennelement (34) umfasst, die bzw. das zumindest bereichsweise der Drallerzeugung dient.

4. Stoffauflauf nach Anspruch 3,
**dadurch gekennzeichnet,**
**dass** die Lamelle (14) bzw. das Trennelement (34) zwischen Turbulenzkanalzeilen und/oder-spalten des Turbulenzerzeugers (16) angeordnet ist.

5. Stoffauflauf nach einem der vorhergehenden Ansprüche,
**dadurch gekennzeichnet,**
**dass** sich die Lamelle (14) bzw. das Trennelement (34) ausgehend vom Turbulenzerzeuger (16) in den Düsenraum (10) erstreckt.

6. Stoffauflauf nach einem der vorhergehenden Ansprüche,
**dadurch gekennzeichnet,**
**dass** die Anzahl von Lamellen (14) bzw. Trennelementen (34) in Abhängigkeit von der Anzahl von Turbulenzkanalzeilen und/oder -spalten des Tur-bulenzerzeugers (16) gewählt ist.

7. Stoffauflauf nach einem der vorhergehenden Ansprüche,
**dadurch gekennzeichnet,**
**dass** die Lamelle (14) bzw. das Trennelement (34) an ihrem bzw. seinem in Durchflussrichtung (L) betrachtet hinteren Rand mit Einschnitten (24) versehen ist und die dadurch entstandenen Lamellen- bzw. Trennelementenden (26) der Drallerzeugung dienen.

8. Stoffauflauf nach Anspruch 7,
**dadurch gekennzeichnet,**
**dass** die Lamellen- bzw. Trennelementenden (26) unter Ausbildung von Drallschaufeln (28) geschränkt sind.

9. Stoffauflauf nach einem der Ansprüche 1 bis 6,
**dadurch gekennzeichnet,**
**dass** die Lamelle (14) bzw. das Trennelement (34) mit angesetzten und/oder aufgesetzten Drallschaufeln (28') versehen ist.

10. Stoffauflauf nach Anspruch 9,
**dadurch gekennzeichnet,**
**dass** die Drallschaufeln (28, 28') in die gleiche Richtung geschränkt sind.

11. Stoffauflauf nach Anspruch 9,
**dadurch gekennzeichnet,**
**dass** die Drallschaufeln (28, 28') zumindest teilweise in unterschiedliche Richtungen geschränkt sind.

12. Stoffauflauf nach Anspruch 11,
**dadurch gekennzeichnet,**
**dass** die Drallschaufeln (28, 28') alternierend gegensinnig geschränkt sind.

13. Stoffauflauf nach einem der vorhergehenden Ansprüche,
**dadurch gekennzeichnet,**
**dass** mehrere Lamellen (14) und/oder mehrere Trennelemente (34) vorgesehen sind und lediglich ein Teil der Lamellen (14) bzw. Trennelemente (34) der Drallerzeugung dient.

14. Stoffauflauf nach Anspruch 1 bis 13,
**dadurch gekennzeichnet,**
**dass** mehrere Lamellen (14) und/oder mehrere Trennelemente (34) vorgesehen sind und alle Lamellen (14) bzw. alle Trennelemente (34) der Drallerzeugung dienen.

15. Stoffauflauf nach einem der vorhergehenden Ansprüche,
**dadurch gekennzeichnet,**
**dass** der Winkel, über den eine jeweilige Drallschaufel (28. 28') gegenüber dem nicht geschränkten Lamellen- bzw. Trennelementteil geschränkt ist, in einem Bereich von 0° bis zu einem Mehrfachen von 360° und vorzugsweise in einem Bereich von 30° bis zu einem Fünffachen von 360° liegt.

16. Stoffauflauf nach einem der vorhergehenden Ansprüche,
**dadurch gekennzeichnet,**
**dass** die Steigung einer jeweiligen Drallschaufel (28, 28') in Maschinenlaufrichtung (L) variiert.

17. Stoffauflauf nach Anspruch 16,
**dadurch gekennzeichnet,**
**dass** die Steigung einer jeweiligen Drallschaufel (28, 28') in Maschinenlaufrichtung (L) stetig zunimmt.

18. Stoffauflauf nach einem der vorhergehenden Ansprüche,
**dadurch gekennzeichnet,**
**dass** die Steigung und/oder die in Maschinenlaufrichtung L gemessene Länge einer jeweiligen Drallschaufel (28, 28') in Abhängigkeit von der jeweils gewünschten Intensität der Drehströmung gewählt ist.

19. Stoffauflauf nach einem der vorhergehenden Ansprüche,
**dadurch gekennzeichnet,**
**dass** die Lamelle (14) bzw. das Trennelement (34) mit wenigstens einem nicht geschränkten Drall erzeugenden Leitelement (32) versehen ist.

20. Stoffauflauf nach einem der vorhergehenden Ansprüche,
**dadurch gekennzeichnet,**
**dass** die Teilung der Drallschaufeln (28, 28') bzw. Drall erzeugenden Leitelemente (32) in Abhängigkeit von der Teilung der Turbulenzkanäle des Turbulenzerzeugers (16) gewählt ist.

21. Stoffauflauf nach Anspruch 20,
**dadurch gekennzeichnet,**
**dass** die Teilung der Drallschaufeln (28, 28') bzw. Drall erzeugenden Leitelemente (32) einem ganzzahligen Vielfachen oder einem ganzzahligen Bruch der Teilung der Turbulenzkanäle des Turbulenzerzeugers (16) entspricht.

22. Stoffauflauf nach einem der vorhergehenden Ansprüche,
**dadurch gekennzeichnet,**
**dass** die Teilung der Drallschaufeln (28, 28') bzw. Drall erzeugenden Leitelemente (32) gleich der Teilung der Turbulenzkanäle des Turbulenzerzeugers (16) ist.

23. Stoffauflauf nach Anspruch 22,
**dadurch gekennzeichnet,**
**dass** die Drallschaufeln (28, 28') bzw. Drall erzeugenden Leitelemente (32) in Maschinenlaufrichtung L betrachtet mit den Turbulenzkanälen des Turbulenzerzeugers (16) fluchten.

24. Stoffauflauf nach Anspruch 22,
**dadurch gekennzeichnet,**
**dass** die Drallschaufeln (28, 28') bzw. Drall erzeugenden Leitelemente (32) in Querrichtung betrachtet gegenüber den Turbulenzkanälen des Turbulenzerzeugers (16) versetzt sind.

25. Stoffauflauf nach Anspruch 24,
**dadurch gekennzeichnet,**
**dass** der Versatz der halben Teilung entspricht.

26. Stoffauflauf nach einem der vorhergehenden Ansprüche,
**dadurch gekennzeichnet,**
**dass** die Teilung der Drallschaufeln(28, 28') bzw. Drall erzeugenden Leitelemente (32) unabhängig von der Teilung der Turbulenzkanäle des Turbulenzerzeugers (16) gewählt ist.

27. Stoffauflauf nach einem der vorhergehenden Ansprüche,
**dadurch gekennzeichnet,**
**dass** die Drallschaufeln (28, 28') bzw. Drall erzeugenden Leitelemente (32) derart unterschiedlich ausgeführt sind, dass sich für diese unterschiedliche Eigenfrequenzen ergeben.

28. Stoffauflauf nach einem der vorhergehenden Ansprüche,
**dadurch gekennzeichnet,**
**dass** die Drallschaufeln (28. 28') bzw. Drall erzeugenden Leitelemente zumindest teilweise aus schwingungsdämpfendem Material bestehen.

29. Stoffauflauf nach einem der vorhergehenden Ansprüche,
**dadurch gekennzeichnet,**
**dass** eine jeweilige Lamelle (14) bzw. ein jeweiliges Trennelement (34) so ausgeführt ist, dass durch die Drallschaufeln (28, 28') bzw. die Drall erzeugenden Leitelemente (32) eingeleitete Kräfte aufgenommen und an haltende Elemente des Stoffauflaufs (12), wie z.B. den Turbulenzerzeuger (16), eine den Düsenraum (10) begrenzende Seitenwand (18), eine separate Abstützung und/oder dergleichen, abgegeben werden

30. Stoffauflauf nach einem der vorhergehenden Ansprüche,
**dadurch gekennzeichnet,**
**dass** er als Einschicht-Stoffauflauf ausgeführt ist.

31. Stoffauflauf nach einem der Ansprüche 1 bis 29,
**dadurch gekennzeichnet,**
**dass** er als Mehrschicht-Stoffauflauf ausgeführt ist.
